# FASCICULE DE BREVET EUROPEEN

(11) **EP 1 658 468 B1**
(45) Date de publication et mention de la délivrance du brevet: **17.01.2007**
(21) Numéro de dépôt: 04761481.3
(22) Date de dépôt: 25.08.2004
(51) Int. Cl.: F41C 33/02

(54) **DISPOSITIF DE SECURITE ET RETENTION POUR ARME DE POING**
SICHERHEITS- UND HALTEVORRICHTUNG FÜR HANDWAFFE
SECURITY AND RETENTION DEVICE FOR A HAND GUN

(30) Priorité: 28.08.2003 EP 03447218
(43) Date de publication de la demande: 24.05.2006
(73) Titulaire: Artradex Sprl, 4020 Liege (BE)
(72) Inventeur: DEKAISE, Daniel, B-1360 Perwez (BE)
(74) Mandataire: pronovem
(86) Numéro de dépôt international: PCT/BE2004/000120
(87) Numéro de publication internationale: WO 2005/022068

(56) Documents cités:
- US-A- 2 088 811
- US-A- 4 325 505
- US-A- 4 858 799
- US-A- 4 934 574
- US-A- 5 509 591
- US-A- 5 573 157

## Description

### Objet de l'invention

La présente invention se rapporte à un couvercle automatique de sécurité et de rétention pour gaine, en particulier destinée à une arme individuelle de poing.

Un tel couvercle fait partie du dispositif de rétention sécurisée de l'arme dans sa gaine, destiné à être automatiquement opérationnel:
- à partir du moment où est réalisée l'unique opération d'introduction de l'arme dans la gaine ;
- jusqu'au moment où, seul, le porteur décide de retirer l'arme de sa gaine par un mouvement naturel de prise en main de l'arme, en vue de son utilisation et sans autre opération.

L'invention concerne également la gaine d'arme de poing mettant en oeuvre ledit couvercle de sécurité et rétention.

### Arrière-plan technologique et état de la technique

Les utilisateurs d'armes de poing, et principalement ceux qui exercent une mission de maintien de l'ordre public, désirent une gaine dans laquelle l'arme est sécurisée jusqu'au moment ou le porteur décide de la retirer de la gaine.

L'arme doit rester sécurisée également lors d'activités violentes qui peuvent être rendues nécessaires par les missions de maintien de la sécurité publique, y compris lors de contacts physiques. La gaine doit empêcher l'extraction de l'arme par d'autres personnes non autorisées. Elle doit cependant permettre un dégainage rapide de l'arme par le porteur en cas de nécessité. Cette action doit être non seulement rapide, mais aussi simple, sûre et compatible avec une situation de stress.

On connaît différents systèmes de rétention et de sécurité pour arme de poing dans une gaine mais ceux-ci ne présentent pas en soi et dans tous les cas l'ensemble des desiderata mentionnés ci-dessus.

Les gaines pour arme de poing ont fait l'objet d'un grand nombre de (demandes de) brevets, comme par exemple US-A-2002/153 396, WO-A-02 057 701, US-A-2002/017 541, US-A-6 283 351, EP-A-0 971 196, US-A-5 855 305, US-A-5 451 023, US-A-5 419 474, US-A-5 395 021, US-A-5 150 825, US-A-4 934 574, US-A-4 836 425, US-A-4 721 238, CA-A-2 108 496, AU-A-7 302 194, AU-A- 671 767, etc.

Comme représenté sur les figures 1.a et 1.b, une gaine pour arme de poing 1 est constituée d'un corps qui a un côté externe 2 et un côté interne 3, par référence à la position du porteur de l'arme. Ces côtés interne 3 et externe 2 peuvent être formés en une seule pièce réalisée dans une ou plusieurs matières. Cette pièce a une forme générale et des caractéristiques telles, qu'en la pliant, on puisse unir ses deux extrémités soit directement l'une à l'autre, soit par un système de jonction.

Les deux côtés de la gaine peuvent également être des pièces distinctes qui sont jointes à l'avant et à l'arrière de la gaine, soit directement, soit par un système de jonction 4. Le système de jonction 4 peut servir comme guide pour l'arme dans la gaine et/ou comme un quelconque système de rétention de l'arme dans la gaine. La gaine peut également être construite autour d'une armature.

En outre, la gaine pour arme de poing possède une partie avant, qui par définition est orientée vers l'avant du porteur de l'arme et une partie arrière, située à l'opposé de la partie avant. La jonction susmentionnée est généralement réalisée dans la partie arrière.

Initialement un rabat formant couvercle fait partie de la gaine, le système de fermeture étant typiquement constitué de lanière(s) à boucle ou de bouton(s) à pression . Par après, en général, une lanière ou un système de lanières fait pont sur la partie supérieure de la gaine entre les deux côtés précités et contribue à maintenir l'arme dans la gaine. Cette fermeture est soit simple, sous la forme d'une lanière fixe d'un côté et une attache par bouton poussoir de l'autre, soit comprend un dispositif de type "thumb snap" qui s'ouvre par pression latérale du pouce du porteur.

La fermeture par lanière est généralement utilisée sur presque toutes les gaines de l'état de la technique, même celles pourvues d'une rétention interne. L'utilisation de lanières ou d'un rabat dans les gaines présente néanmoins des inconvénients. En effet, les gestes requis pour l'utilisation de la lanière, soit son ouverture et sa fermeture, sont des gestes additionnels à la prise de l'arme, généralement compliqués et peu compatibles avec l'utilisation correcte et prompte d'une arme de poing.

Le brevet US-A-4,858,799, qui forme une base pour les préambules des revendications indépendantes 1 et 2, décrit un mécanisme de verrouillage pour gaine d'arme de poing présentant une position verrouillée pour empêcher le retrait de l'arme de sa gaine et un ensemble de positions non verrouillées demandant progressivement plus de force de la part de l'opérateur pour extraire l'arme de sa gaine. Le choix d'une position est réalisé au moyen d'un bouton de contrôle rotatif. Dans le cas où l'arme est de type revolver, le dispositif de verrouillage se présente sous la forme d'une partie mobile de l'appareil se situant au niveau du pontet (ou sous-garde de détente) munie d'une tige de blocage transversale empêchant le retrait de l'arme de poing de sa gaine. Par contre, lorsque l'arme est de type pistolet automatique, ce dispositif ne convient plus car typiquement la sous-garde n'a plus de partie arrière permettant l'engagement d'une tige de blocage transversale. Dans ce cas, le brevet décrit une variante du dispositif où la partie mobile de l'appareil est montée sur le dessus de la gaine, en position verrouillée, la tige de blocage étant située derrière la partie supérieure arrière de l'arme, notamment son chien. Ce type de dispositif ne fonctionne que pour empêcher le retrait de l'arme dans le sens axial. Un matériau de remplissage doit donc être introduit à l'intérieur de la gaine, pour empêcher tout autre mouvement que le mouvement axial de l'arme dans la gaine. Dans le cas contraire, la tige de blocage transversale ne peut jouer son rôle. Il n'y a pas contact ergonomique avec la partie mobile, provoquant sécurisation ou libération automatiques de l'arme au dégainage et au rengainage. Ce système présente typiquement une rétention automatique minimale, la sécurisation ou le blocage de la rétention nécessitant la manipulation et l'activation du bouton de contrôle.

Le brevet US-A-4,325,505 décrit une gaine pour arme de poing comprenant un étui pour recevoir l'arme et un rabat de protection rigidifié monté sur l'étui. Le rabat est monté pivotant sur une charnière décalée par rapport à l'axe de l'arme, grâce à deux bras espacés montés de part et d'autre de l'étui. La position du rabat refermée sur la partie supérieure arrière de l'arme est verrouillée par des fermetures rapides de type bouton-pression. Ce système rudimentaire de verrouillage de la gaine est entièrement manuel, peu pratique et ne permet pas un dégainage ou un rengainage rapide. Les systèmes décrits dans les deux brevets ci-avant ne permettent en aucun cas de réaliser l'ouverture ou la fermeture automatique du système de rétention par le mouvement naturel de saisie de l'arme pour l'extraire de sa gaine en vue du tir ou pour rengainer l'arme.

### Buts de l'invention

La présente invention vise à fournir une solution qui s'affranchisse des inconvénients de l'état de la technique.

Partant du constat qu'il n'existe pas beaucoup de façons de dégainer une arme de poing, un but de l'invention est de munir la gaine d'un ou plusieurs systèmes de rétention conçus et combinés de telle façon que la prise de l'arme hors de la gaine soit la plus naturelle possible pour le porteur et très difficile et compliquée pour un tiers.

L'invention a précisément pour but de fournir une combinaison ergonomique et anatomique de systèmes automatiques de rétention mis en oeuvre via un couvercle de sécurité.

En outre, l'invention a pour but de fournir une gaine d'arme de poing avec dispositif de sécurité et rétention ne nécessitant pas la mise en oeuvre d'une lanière.

Enfin, l'invention a pour but de fournir une gaine d'arme de poing avec dispositif de sécurité et rétention convenant de manière universelle, pour toutes les armes de poing dans toutes les configurations, et indépendant de la longueur du canon, du chien, de la culasse, de la forme du pontet, etc.

### Principaux éléments caractéristiques de l'invention

L'invention concerne un dispositif automatique de sécurité et de rétention pour gaine d'arme, de préférence une arme de poing, ayant les caractéristiques décrites dans les préambules des revendications indépendantes 1 et 2, ladite gaine comprenant un corps muni d'un côté externe et d'un côté interne, ledit dispositif comprenant un couvercle de sécurité et de rétention, reliant par le dessus le côté externe et le côté interne du corps de gaine et :
- pivotant vers l'avant, lorsque le porteur introduit l'arme dans la gaine ou lorsqu'il dégaine l'arme, d'une position fermée vers une position ouverte, autour d'un axe imaginaire perpendiculaire à l'axe vertical de la gaine et sécant avec lesdits côtés externe et interne ;
- pivotant ensuite automatiquement autour du même axe en retour vers sa position fermée sous l'effet d'une force de rappel, lorsque l'arme est complètement réintroduite dans la gaine, retenant et sécurisant par là ladite arme ou encore lorsqu'elle est sortie de la gaine.

Selon l'invention, le couvercle est situé, en position fermée, essentiellement dans l'axe de la gaine et présente, en vue de son ouverture lors du dégainage de l'arme par le porteur, une extension sise sur le côté arrière du couvercle configurée pour entrer en contact ergonomiquement et anatomiquement avec au moins une partie de la main du porteur. Cette extension de couvercle présente en outre une forme et une configuration telles que spontanément, lors du rengainage, le mouvement normal de l'arme pour cette action provoque l'ouverture dudit couvercle.

Selon l'invention, en vue de l'ouverture du couvercle lors du dégainage de l'arme par le porteur, ladite extension est configurée pour entrer en contact ergonomiquement et anatomiquement avec la face latérale externe de la main du porteur comprenant la face latérale externe de son index et la zone comprise dans l'angle métacarpien-phalangien de l'index et du pouce.

Selon une première modalité d'exécution de l'invention, l'extension comprend une roulette facilitant le glissement de la main contre le couvercle.

Selon une deuxième modalité d'exécution de l'invention, l'extension comprend un rebord sis sur le côté arrière interne du couvercle offrant un point d'appui ergonomique au pouce du porteur pour faire pivoter le couvercle vers l'avant.

De préférence, le rebord comporte des échancrures ou est formé de telle sorte qu'il permet l'adaptation à la forme de l'arme et/ou de ses organes de visée.

Selon l'invention, la fixation à l'intersection de l'axe imaginaire avec lesdits côtés de la gaine est réalisée soit d'un côté par un mécanisme de pivot et de ressort et de l'autre côté par un mécanisme de pivot, soit par deux mécanismes de pivot et de ressort sur les deux côtés du corps de la gaine.

Selon une modalité d'exécution particulièrement avantageuse, le dispositif de l'invention comprend une première pièce solidaire du couvercle et pivotante autour d'un axe de pivotement par rapport à une seconde pièce fixe attachée au côté du corps de la gaine, le rappel du couvercle étant assuré par un ressort attaché d'une part à une goupille solidaire de la première pièce et d'autre part à une goupille solidaire de la seconde pièce, la goupille étant logée dans un emplacement d'attache du ressort.

Toujours selon cette modalité d'exécution, soit le plan de la face interne de la pièce pivotante coïncide avec le bord du côté de la gaine, soit le mécanisme de pivot et de ressort comporte un fond propre sur lequel est fixée la seconde pièce et dont le bord externe coïncide avec le plan de la face interne de la pièce pivotante.

Avantageusement, le dispositif susmentionné comporte en outre, en guise de sécurité additionnelle, un verrou de pontet à commande verticale, par exemple de type à manette-poussoir et effectif selon un axe à 90° par rapport à cette manette, actionnable par le pouce du porteur.

De manière alternativement avantageuse, le dispositif susmentionné comporte en outre, en guise de sécurité additionnelle, un verrou de pontet à commande latérale, normalement en position verrouillée, logé au niveau d'une jonction arrière de la gaine et déverrouillable par action du pouce du porteur vers le corps du porteur.

Avantageusement, le verrou de pontet latéral comprend un bras de levier terminé extérieurement par une patte actionnable par le porteur, dont le point d'appui se trouve à l'extrémité inférieure du verrou, le verrou proprement dit comprenant une protubérance cylindrique tronquée capable de pénétrer dans la gaine à l'intérieur du pontet de l'arme, lorsque celle-ci est introduite complètement dans la gaine et un ressort de rappel maintenant au repos le verrou contre la paroi interne de la gaine, ladite protubérance se situant alors saillante à l'endroit de l'intérieur du pontet.

Toujours de manière avantageuse, le dispositif selon l'invention comporte en outre, en guise de sécurité additionnelle alternative, un verrou de couvercle comprenant une manette-tige maintenue par un ressort-lame, disposé au niveau de la face externe de la pièce pivotante du mécanisme de pivot et de ressort du couvercle, de manière telle que :
- l'extrémité supérieure de la manette est terminée par une patte actionnable par le pouce du porteur vers son corps, pour déverrouiller le dispositif ;
- la manette est fixée à son extrémité inférieure sur un axe lui permettant de pivoter transversalement au niveau de l'extrémité inférieure de la face latérale arrière de la pièce pivotante ;
- le ressort-lame est riveté ou clipsé à ses points de fixation, d'un côté, sur la manette en dessous de la patte et, de l'autre côté, sur la face latérale avant de la pièce pivotante ;
- sans intervention du porteur, la manette est normalement maintenue en position de verrouillage par le ressort-lame et
- la patte du verrou automatique est dessinée et configurée pour provoquer spontanément le déverrouillage de la manette par le seul passage de arme qui est remise dans la gaine.

Encore de manière avantageuse, le dispositif de l'invention comporte en outre une lanière de blocage de couvercle faisant pont, une fois fixée, entre les deux côtés précités de la gaine ou sur un des côtés de la gaine d'une part et sur le couvercle et/ou sur le verrou d'autre part.

De préférence, la lanière est fixée soit de façon permanente d'un côté de la gaine et de façon amovible par un bouton à pression de l'autre côté, sur le couvercle et/ou sur le verrou, soit de façon amovible par un bouton à pression de chaque côté.

Toujours selon l'invention, le couvercle couvre au moins partiellement le chien et/ou la crosse de l'arme et/ou des organes de visée arrière de l'arme, éventuellement également sur la partie avant de la gaine, en particulier des parties visibles dans l'obscurité desdits organes.

Un deuxième aspect de la présente invention concerne une gaine pour arme de poing comprenant un dispositif automatique de sécurité et de rétention possédant les caractéristiques énoncées ci-dessus.

### Brève description des figures

La figure 1.a, déjà mentionnée ci-dessus, représente schématiquement une forme d'exécution d'un couvercle de sécurité. 5. pour arme de poing selon l'invention, en position ouverte correspondant à la position naturelle de la main prenant l'arme. Le couvercle de sécurité est combiné avec une gaine possédant un système interne de rétention du type blocage de pontet.

La figure 1.b, déjà mentionnée ci-deesus, représente schématiquement le couvercle de sécurité de la figure 1.a en position fermée par retour automatique.

La figure 2.a représente schématiquement un couvercle avec roulette latérale 6 côté externe. Ce type de couvercle ne s'utilise qu'avec un verrouillage de pontet de type poussoir vertical. La face externe de l'index appuie sur la roulette du couvercle tandis que le pouce de l'autre côté pousse la commande de verrou de pontet vers le bas pour libérer le verrou.

La, figure 2.b montre qu'en saisissant la crosse de l'arme, la face externe de l'index tendu, qui s'appuie sur la roulette 6 du couvercle 5, dégage celui-ci complètement. De l'autre côté, le pouce dégage complètement le verrou de pontet.

La figure 2.c représente une vue arrière montrant le pouce appuyant sur la commande de verrou de pontet 8 qui le dégage. La face externe de l'index a par ailleurs dégagé le couvercle en le faisant basculer vers l'avant.

La figure 3.a représente une vue, en position fermée, d'un dispositif mécanique d'axe et de ressort du couvercle de sécurité de l'invention.

La figure 3.b représente en vue, en position ouverte, du dispositif de la figure 3.a.

Les figures 4.a et 4.b représentent schématiquement, respectivement en position fermée et ouverte, une forme d'exécution de verrou interne de pontet à commande latérale, selon l'invention.

Les figures 4.c à 4.e représentent schématiquement une forme d'exécution préférée pour un verrou automatique de couvercle de sécurité, respectivement démonté et puis monté sur le mécanisme de pivot et de ressort du couvercle, en position déverrouillée et verrouillée (gaine pour droitier ).

Les figures 4.f et 4.g représentent respectivement le verrou de la figure 4.c monté en position verrouillée et déverrouillée sur une gaine complète (gaine pour droitier).

Les figures 5.a, 5.b, 5.c et 5.d représentent différents dessins de couvercle avec rebord intérieur d'ouverture et de patte de commande du verrou interne du pontet.

Les figures 6.a et 6.b montrent, dans une vue extérieure et une vue intérieure respectivement, la position du pouce dans le mouvement naturel de la main pour saisir l'arme dans la gaine.

### Description d'une forme d'exécution préférée de l'invention

La présente invention possède les caractéristiques remarquables suivantes.

### Couvercle automatique de sécurité et de rétention (Fig. 1.a et 1.b)

Le couvercle 5 est une pièce réalisée en une matière qui peut être rigide ou encore rigidifiée soit par une armature, soit par un traitement de rigidification. Cette pièce est installée sur la partie supérieure du corps de la gaine 1. Elle relie par le dessus le côté interne 3 et le coté externe 2 de la gaine.

Le couvercle 5 pivote vers l'avant de la gaine autour d'un axe imaginaire traversant le côté interne 3 et le côté externe 2 de la gaine. Ce pivotement vers l'avant définit la position ouverte du couvercle (Fig. 1.a). La fixation à l'intersection de l'axe imaginaire avec lesdits côtés est réalisée, d'un côté par un mécanisme de pivot et de ressort fixés sur ledit côté du corps de la gaine et par un système de pivot sur l'autre côté du corps de la gaine, ou encore par deux mécanismes de pivot et de ressort sur les deux côtés du corps de la gaine.

Un exemple de forme d'exécution particulier pour ce mécanisme est montré à la figure 3.a. La partie se fixant sur le couvercle 51 est pivotante autour de la partie se fixant sur le côté de la gaine 57, autour d'un axe de pivotement 55 (pour une gaine gauche, on retourne la pièce dans l'autre sens). Dans cet exemple, le rappel du couvercle est assuré par un ressort 54 attaché d'une part à une goupille 53 solidaire de la partie 51 et d'autre part à une goupille 56 solidaire de la partie 57. La goupille 53 est logée dans un emplacement d'attache du ressort 52 pour gaine droite. (ou 58 pour gaine gauche). Pour la clarté, la face de la pièce pivotante 51 se trouvant du côté du porteur de l'arme sera appelée "face externe" et l'autre face, dirigée vers l'extérieur, "face interne". Les deux faces latérales de la pièce 51 seront appelées respectivement "face latérale avant" et "face latérale arrière".

Le couvercle et son système de pivots et de ressorts peut également être installé sur l'armature de la gaine ou sur l'armature (ou une extension de celle-ci) d'un système de rétention interne de l'arme dans la gaine.

Le pivotement du couvercle est limité vers l'avant à une distance nécessaire et suffisante pour permettre le dégagement de l'arme de la gaine en la tirant vers le haut (Fig. 3.b). Le pivotement vers l'arrière, définissant la position fermée du couvercle, est limité pour que le couvercle se trouve dans l'axe de verticalité de la gaine (Fig. 3.a) et de manière à empêcher l'extraction de l'arme, éventuellement accidentelle ou malveillante. Le couvercle 5 est maintenu en position fermée ou est poussé vers cette position arrière par le système de ressort 54 couplé au système d'axe 55 du couvercle de la gaine.

La forme du couvercle, son ergonomie, son positionnement sur la gaine par rapport à l'arme, son fonctionnement, sa compatibilité avec d'autres systèmes de sécurité ou de rétention et la combinaison de ces différents éléments confèrent à la gaine des qualités remarquables de sécurisation de l'arme tant lorsqu'elle se trouve dans la gaine que lors de son extraction hors de la gaine et lors de l'introduction de l'arme dans la gaine. Ces avantages n'existent pas sur les dispositifs de sécurisation et rétention de l'état de la technique ou en tout cas sur ces dispositifs utilisés seuls.

En outre, le principe de fonctionnement du couvercle incite le porteur à adopter une prise en main de l'arme correcte et conforme aux règles de sécurité du dégainage.

Le couvercle recouvre une partie importante de l'arme et de ses organes, en rendant l'accès de celle-ci très limité, sans présenter les inconvénients majeurs de couvercles traditionnels.

Par la mise en oeuvre du couvercle de l'invention, il est rendu très difficile à une autre personne que le porteur d'adopter une position de prise en main de l'arme qui ouvre le couvercle de sécurité et qui libère le système interne de rétention ou le système de verrouillage du couvercle.

### Ouverture du couvercle

Par son pivotement vers l'avant, l'ouverture du couvercle est réalisée principalement des deux façons décrites ci-après.

Premièrement, cette ouverture est réalisée par la main du porteur dans un mouvement adéquat pour saisir une arme de poing hors d'une gaine en vue de son utilisation dans le respect des normes de sécurité élémentaires.

Pour ce faire, selon la présente invention et comme représenté sur les figures 2.a et 2.b, une des formes d'exécution préférées du couvercle 5 est telle qu'une extension 6 du couvercle, du côté extérieur de la gaine et vers l'arrière vienne, lors du dégainage par le porteur, naturellement en contact avec la face latérale externe de la main 10 du tireur comprenant la face latérale externe de son index et la zone comprise dans l'angle métacarpien-phalangien de l'index et du pouce. Cette extension peut être munie d'un système de roulement (roulette 6), ou d'un autre artéfact à la demande, facilitant le glissement de cette partie de la main contre le couvercle. Cette roulette constitue cependant un accessoire facultatif.

La forme du couvercle 5 est telle que celui-ci est automatiquement poussé en position ouverte par le mouvement naturel de la main 10 du tireur lorsque celle-ci saisit la crosse de l'arme de poing pour l'extraire de la gaine en respectant les normes élémentaires de sécurité, par exemple et non limitativement, une prise ferme et définitive sans avoir l'index sur la détente de l'arme au moment où elle est extraite de la gaine mais en position telle que le tireur puisse, immédiatement et une fois la position de tir atteinte, décider de réaliser ce toucher avec la détente. Avantageusement, aucune opération autre que celle qui correspond à la prise en main correcte de l'arme pour le dégainage pour ce type de gaine et de sécurité, n'est nécessaire.

Deuxièmement, cette ouverture du couvercle 5 est réalisée spontanément par l'arme de poing elle-même lors du mouvement d'introduction naturel de l'arme dans la gaine. Le couvercle et éventuellement le verrou additionnel de celui-ci sont configurés pour réaliser cette ouverture.

### Fermeture du couvercle

Selon la présente invention, la fermeture du couvercle 5 est automatique. Premièrement, une fois que l'arme est complètement réintroduite dans la gaine, elle dégage le couvercle de sa position ouverte, amenée auparavant vers l'avant par pivotement. Le couvercle 5 peut alors pivoter vers l'arrière et revenir automatiquement dans sa position fermée. Ce mouvement est provoqué par le système de ressort 54 couplé au mécanisme de pivot 55 du couvercle de la gaine.

Une fois l'arme introduite dans la gaine, le couvercle de sécurité, automatiquement refermé, empêche l'arme d'être extraite de la gaine car la partie supérieure du couvercle formant pont entre les côtés interne 3 et externe 2 de la gaine empêche l'extraction de l'arme hors de la gaine, résistant même à une traction violente exercée sur l'arme car la force ainsi exercée sur le couvercle 5 ne l'est pas dans le sens de son ouverture. La capacité de rétention du couvercle 5 est totalement indépendante de la force du ressort de rappel 54

Le couvercle forme par la même occasion une protection pour le système de mise à feu des cartouches si le chien du système de mise à feu est externe à l'arme. Dans ce cas, le couvercle supporte la mise de l'arme dans la gaine avec le chien armé ou avec le chien non armé.

Ainsi, la simple réintroduction complète de l'arme dans la gaine sécurise automatiquement l'arme sans autre manoeuvre supplémentaire.

Deuxièmement, quand l'arme est extraite de la gaine, le couvercle se referme automatiquement. On pourrait imaginer par ailleurs qu'il reste bloqué en position ouverte. Cependant, le principe est, d'une part, que l'arme soit automatiquement sécurisée par l'introduction dans la gaine et, d'autre part, qu'elle puisse être utilisée de façon naturelle par le porteur. La nécessité d'avoir un système de blocage ouvert et donc également de déblocage irait contre ce principe et serait de plus une complication inutile et dangereuse.

### Couverture des organes de visées

Selon une modalité préférée de l'invention, le couvercle refermé couvre les organes de visée arrières de l'arme et notamment les organes de visée munis de parties visibles dans l'obscurité ou la quasi-obscurité pouvant équiper les armes de poing, diminuant ainsi le danger pour le porteur d'être plus facilement repéré. Le dessin du couvercle peut en outre être tel qu'il procure également cette couverture de l'organe de visée arrière sur la partie avant de la gaine.

### Positionnement du couvercle par rapport à l'arme.

Celui-ci s'obtient par des jeux de pièces formant épaisseur de séparation de la jonction arrière des deux côtés de la gaine, le côté externe et le côté interne.

Généralement, plusieurs types, modèles ou marques différentes d'armes de poing sont disponibles, notamment pour les forces de l'ordre et de sécurité.

Le principe de la forme d'exécution préférée de la présente invention est que le corps de la gaine et le couvercle sont standard ou quasi-standard (2 ou 3 modèles de base). Seuls le jeu de pièces de la jonction arrière de la gaine est spécifique à une arme donnée, son dessin épousant la forme la partie constituée par le pontet et le dessous de carcasse ou de canon de l'arme de poing.

Ainsi, selon l'invention, un même corps de gaine peut être commun à plusieurs modèles d'armes, ce qui n'est pas le cas actuellement avec les pièces de séparation au niveau de la jonction des deux côtés de la gaine ainsi qu'avec des pièces assurant le blocage longitudinal de l'arme, comme décrit dans l'état de la technique.

### Lanière de blocage

Une lanière peut en outre être couplée au couvercle de sécurité de l'invention (non représenté) pour le bloquer. Cette lanière s'utilise lors d'interventions où la sécurisation de l'arme doit être renforcée, telles que contrôles de foule, où en principe l'utilisation de l'arme à feu n'est tolérée qu'en tout dernier recours et sur ordre express. La lanière peut être fixée soit de façon permanente d'un côté et de façon amovible par un ou plusieurs boutons à pression de l'autre côté de la gaine, sur le corps de la gaine ou idéalement sur le couvercle de telle façon, selon son dessin ou sa forme, à en bloquer le fonctionnement, soit par des boutons à pression des deux côtés de la gaine, sur le corps de la gaine d'un côté et soit sur le corps de la gaine ou soit idéalement sur le couvercle de l'autre côté, de telle façon, selon son dessin ou sa forme, à en bloquer le fonctionnement. La lanière bloque l'ouverture du couvercle. Elle peut également bloquer le système de rétention interne par le même principe selon lequel elle peut bloquer le couvercle, le type de fixation de la lanière sur le système de rétention du pontet dépendant du système spécifique installé. Contrairement aux lanières de l'état de la technique, la lanière du couvercle n'est pas une rétention de l'arme mais un système supplémentaire de blocage du couvercle.

### Utilisation conjointement avec d'autres rétentions (brevetées)

Le couvercle de sécurité de l'invention peut être utilisé en coopération avec d'autres systèmes de rétention de l'arme dans la gaine, notamment des systèmes de rétention au niveau du pontet de l'arme qui sont généralement fixés sur ou forment le système de jonction arrière du côté interne et du côté externe du corps de la gaine (voir US-A-5 419 474 ou brevets correspondants CA-A-2 108 496, AU-A-7 302 194 et AU-A-671 767).

Ces systèmes préconisent également un dégagement de l'arme de sa position de sécurité dans la gaine compatible avec la prise en main correcte de l'arme pour le dégainage. Ce mouvement est compromis par la lanière ou le "thumb snap" qui sert à éviter un dégainage trop facile par un tiers. L'invention trouve une solution à ce problème.

Une lanière traditionnelle facultative peut être utilisée conjointement au dispositif de l'invention mais son utilisation est limitée à certaines situations bien précises.

### Système latéral de verrouillage du pontet

On a constaté qu'un système de verrouillage automatique du pontet fonctionnant avec le pouce de sorte à actionner une manette-poussoir dégageant un verrou de pontet, lui-même fonctionnant sur un axe à 90° par rapport à la manette poussoir, peut parfois poser un problème quand on veut le faire fonctionner automatiquement (rappel et verrouillage automatique).

Pour optimiser la combinaison d'un tel verrou avec l'utilisation du couvercle de sécurité selon l'invention, il convient d'adopter un principe plus simple de fonctionnement de verrou du pontet. Dans l'option proposée, le pouce sert à ouvrir le couvercle de sécurité ; à cette fin, un rebord 7 est aménagé sur la partie arrière du couvercle 5 (voir figures 5.a à 5.d).

Le couvercle 5 présente donc un rebord 7 sur le côté intérieur de sa partie arrière, ce rebord servant à recevoir la pression du pouce qui fait basculer le couvercle vers l'avant comme l'index le faisait à l'aide de la roulette.

Encore selon une autre forme d'exécution, le poussoir qui commande le verrou de pontet est remplacé par une patte 80 à commande latérale qui fait partie du (ou est fixée sur) le verrou.

Selon l'invention, le verrou 80 se trouve logé dans une structure qui se fixe sur la jonction arrière d'une gaine (figure 4.a). Ce verrou interne de pontet à commande latérale comprend une carcasse 81, un fond 82, un couvercle 83 (pouvant faire partie du corps de la gaine), un système de vis de jonction arrière du corps de la gaine 84, un ressort de rappel 85, le verrou proprement dit 86 et la patte de commande du verrou 87. A ce titre, il se place sur la gaine de façon similaire au verrou à commande verticale ; il peut même utiliser la structure existante des dispositifs verticaux (éventuellement brevetés).

Le verrou 80 pivote à la manière d'un levier 87 dont le point d'appui se trouve à l'extrémité inférieure. Le verrou fait bras de levier et est maintenu collé vers la paroi interne de la gaine par un ressort de rappel 85. La manette de commande pour le pouce prolonge le bras de levier.

La face du verrou qui est appliquée contre la paroi interne de la gaine présente une protubérance cylindrique tronquée 88 qui pénètre dans la gaine à l'endroit de l'intérieur du pontet de l'arme quand celle-ci est introduite complètement dans la gaine.

La partie tronquée 88 vers le haut de la gaine sert aussi à ouvrir le verrou par la pression du pontet de l'arme qui est introduite dans la gaine. Quand l'arme est introduite dans la gaine, après que le pontet ait forcé l'ouverture du verrou, celui-ci se referme par l'action du ressort de rappel 85, la protubérance cylindrique 88 se trouvant ainsi dans le passage du pontet et empêchant donc l'arme d'être extraite.

La manette de commande pour le pouce qui prolonge le verrou sert à faire pivoter le verrou sur son point d'appui, ce qui retire la protubérance cylindrique 88 du passage du pontet et permet d'extraire l'arme de la gaine (figure 4.b).

La manette de commande pour le pouce est prolongée jusqu'à venir suffisamment haut au-dessus de la poignée de l'arme dans la gaine, à une position idéale pour que le pouce puisse la commander dans le mouvement de saisie de l'arme. Cette hauteur peut donc varier selon le type d'arme, la forme exacte de la manette dans sa partie de contact avec le pouce pouvant également varier selon le type d'armes qui diffèrent par la forme, l'angle et l'épaisseur de crosse et selon le type de gaine sur lequel le système est installé (la manette peut également être configurée pour un autre doigt (par exemple le majeur) de la main qui saisit la crosse de l'arme quand la main se referme autour de la crosse).

Ce dispositif de verrou n'offre cependant pas seul toutes les garanties nécessaires de sécurité. Il doit être mis en oeuvre en combinaison avec le couvercle de sécurité de l'invention.

### Autre forme d'exécution préférée de verrou automatique

Sur la figure 4.c, on a représenté un verrou automatique de couvercle 80A comprenant une manette-tige 87A maintenue par un ressort-lame 85A, au niveau de la face externe de la pièce pivotante 51 du mécanisme de pivot et de ressort du couvercle. La manette 87A est fixée à son extrémité inférieure sur un axe 89A lui permettant de pivoter transversalement (c'est-à-dire perpendiculairement à la direction avant-arrière) au niveau de l'extrémité inférieure de la face latérale arrière de la pièce pivotante 51. L'autre extrémité de la manette 87A, c'est-à-dire son extrémité supérieure, est terminée par une patte 7A, actionnable par le pouce du porteur. Le ressort-lame 85A est riveté ou clipsé à ses points de fixation, d'un côté, sur la manette 87A en dessous de la patte 7A et, de l'autre côté, sur l'autre face latérale (c'est-à-dire la face latérale avant) de la pièce pivotante 51. La manette 87A est normalement maintenue en position de verrouillage par le ressort lame 85A (Fig. 4.e).

Le corps même de la gaine 1 peut être dessiné de telle sorte que son bord coïncide avec le plan de la face interne de la pièce pivotante 51. On peut également prévoir un fond propre X1 au mécanisme de pivot et de ressort sur lequel est fixé la pièce fixe 57 et dont le bord externe coïncide avec le plan de la face interne de la pièce pivotante 51. Cette forme d'exécution particulière avec fond propre X1 est avantageuse si le type de gaine l'exige ou si l'on désire rendre le fonctionnement du mécanisme de pivot et de ressort indépendant du corps de la gaine (Fig. 4.f et 4.g).

Le verrou automatique 80A fonctionne de la manière suivante. La position de verrouillage est donc la position de la manette 87A poussée vers le fond X1, s'il est placé, ou vers l'emplacement où il se situerait, dans le cas ou le corps de gaine peut le remplacer avantageusement, du mécanisme de pivot et de ressort, c'est-à-dire l'endroit ou la pièce fixe 57 du mécanisme de pivot et de ressort est fixée sur le corps de la gaine 1.

Poussée vers le fond du mécanisme de pivot et de ressort par le ressort 85A, la manette pivotante 87A, fixée sur la pièce pivotante 51, déborde du plan de la face interne de la pièce 51 et empêche ainsi cette pièce 51 de pivoter. En effet, soit le bord du corps de la gaine 1, soit le fond X1 du mécanisme de pivot et de ressort, se trouve alors dans le chemin de la manette 87A, par rapport à un mouvement de pivotement de la pièce 51 sur laquelle cette manette est fixée (Fig. 4.e et 4.f).

Quand le pouce du porteur repousse la manette 87A vers l'extérieur du mécanisme de ressort et de pivot , donc vers le corps du porteur, la manette-tige 87A ne déborde plus de la face arrière de la pièce pivotante 51 (Fig. 4.d et 4.g). Le fond du mécanisme de ressort et de pivot X1 ou le bord du corps de la gaine 1 ne fait (font) alors plus obstacle au mouvement de la manette occasionné par le pivotement de la pièce 51, qui peut donc pivoter librement. En définitive, la manette 87A, la pièce 51 et le couvercle 5 peuvent donc pivoter ensemble vers l'avant sous l'action du pouce du porteur.

Le porteur exécute donc avec son pouce un mouvement latéral de la patte 7A du verrou 80A puis ensuite un mouvement vers l'avant sur cette même patte 7A qui provoque l'ouverture du couvercle 5 et donc la libération de l'arme.

Comme le rebord 7 (voir ci-dessus), la patte 7A du verrou 80 est dessinée de façon à entrer en contact de façon ergonomique avec le pouce du porteur qui veut saisir son arme.

De plus la patte 7A est dessinée de telle manière que la manette 87A est également spontanément mise en position de déverrouillage par le seul passage de l'arme au moment de l'introduction dans la gaine.

Le principe est donc que cette manette 87A est forcée normalement à sa position de verrouillage par un ressort. Le choix du ressort, sous forme d'une lame, et son dessin, la fixation réalisée notamment sur la partie avant de la pièce pivotante 51, ont été guidés par la facilité et la simplicité du montage. Dans cette configuration, le ressort, soit riveté, soit clipsé sur les deux pièces, maintient la totalité du système.

### Caractéristiques de base du couvercle de sécurité

Le principe de base du couvercle de sécurité est de lui conférer un dessin ou une forme qui, selon une forme d'exécution préférée de l'invention, en combinaison avec une autre rétention compatible, en plus d'empêcher l'arme d'être extraite aisément de la gaine par un tiers et de maintenir l'arme dans la gaine de façon sûre, permet son ouverture par le porteur selon le geste naturel et de saisir l'arme pour l'extraire de la gaine et la tenir prête pour le tir.

Les figures 5.a à 5.d montrent le principe d'un couvercle formé avec un rebord 7 pour son ouverture par le pouce et quelques formes possibles de réalisation.

Ce rebord 7 sur le côté arrière interne du couvercle est formé de façon à offrir au pouce de la main saisissant l'arme un point d'appui pour faire pivoter le couvercle vers l'avant et dégager ainsi l'arme.

La prolongation du rebord 7 sur une partie plus ou moins grande de l'arête arrière, ainsi que sa forme ou ses différentes formes d'échancrure 71, ou n'importe quelle autre combinaison, facilitent le passage de l'une ou l'autre arme selon la forme de celle-ci ou de ses organes de visée. La présente invention s'accorde à cet égard sans limitation aux variations possibles de modèle d'arme. Les formes peuvent évidemment être étudiées pour convenir simultanément au plus grand nombre d'armes.

Les figures 6.a et 6.b montrent le principe de fonctionnement du couvercle selon les figures 5.a à 5.d, par le seul mouvement du pouce.

Le couvercle seul peut ne pas constituer une sécurité suffisante selon certaines exigences pour assurer la protection de l'arme contre des tiers non autorisés. Ce couvercle fonctionnera alors de préférence avec et est compatible avec une ou plusieurs sécurité(s) additionnelle(s).

Le système de verrouillage de pontet à commande latérale fonctionne très bien avec le couvercle avec rebord et remplit totalement les conditions du concept de base.

Le couvercle avec rebord combiné à la rétention simplifiée de pontet à commande latérale pour le pouce assure le déblocage de l'arme dans le même mouvement naturel de saisie de l'arme par le porteur.

L'arrachage est rendu très difficile pour un tiers, même s'il connaît le fonctionnement des sécurités : par l'avant ou le côté, un arrachage fructueux est pratiquement impossible ; par l'arrière, il faut pratiquement que le tiers soit entraîné au maniement de la gaine et que le porteur se présente de façon idéale pour permette ce mouvement au tiers, le bras suffisamment éloigné et le torse penché vers l'avant, par exemple.

Comme pour le couvercle avec roulette pour l'index, le couvercle avec rebord fonctionne aussi bien avec un système de verrouillage de pontet commandé par le pouce par une poussée verticale, quel que soit le système mécanique utilisé éventuellement breveté (AU-A-7 302 194, AU-A-671 767, ...). L'ouverture d'une telle combinaison demande deux phases dans le même mouvement de saisie de l'arme :
- désengagement du verrou de pontet par le pouce,
- ouverture du couvercle par le pouce.

Il fonctionne éventuellement avec d'autres systèmes similaires. Par exemple, dans US-A-4 934 574, l'arme est poussée vers le bas pour ouvrir le verrou ; dans US-A-5 419 474, l'arme doit pivoter latéralement pour être dégagée du verrou, etc. Evidemment, si ce système de rétention de pontet exige un mouvement non naturel pour fonctionner, ce mouvement non naturel gardera les inconvénients que cela suppose. Cette dernière possibilité ne remplit donc pas nécessairement les conditions du concept de base et n'est pas un élément essentiel de la présente invention.

Par ailleurs, le couvercle avec roulette pour l'index est de préférence combiné à un système de verrou à poussoir vertical, comme déjà décrit, car le mouvement naturel de saisie de l'arme est très bien respecté. Il n'est cependant pas fort compatible avec le verrou simplifié décrit ci-dessus car le mouvement de d'ouverture de l'un et de l'autre ne sont pas de même nature (vertical vers l'avant pour l'index et latéral pour le pouce).

Le couvercle de sécurité dans ses différentes formes offre l'avantage de présenter la gamme suivante de sécurités modulable selon les impératifs de l'utilisateur et le type de mission tout en respectant le concept de base de l'invention :
- couvercle à extension pour commande métacarpienne, avec ou sans roulette, ou couvercle à rebord combiné à un verrou de pontet à commande verticale et une lanière de blocage : sécurité maximale, vol pratiquement impossible ; une fois la lanière libérée, on se retrouve dans le cas de figure ci-après ;
- couvercle à roulette avec verrou de pontet à commande verticale : le déblocage de l'arme se fait de deux côtés distincts par deux parties de la main différentes (d'une part angle métacarpien index-pouce et d'autre part pouce) ; très haute sécurité. Le mouvement est naturel mais avec deux exigences et la mise en oeuvre de deux doigts. Le verrouillage de l'arme dans la gaine peut être totalement automatique si le verrou à commande verticale le permet et fonctionne correctement ;
- couvercle à rebord et verrou de pontet à commande verticale : haute sécurité, tout le système étant concentré dans la partie interne de la gaine, le déblocage de l'arme se fait avec le pouce mais en deux phases consécutives qui peuvent être éventuellement très rapides. Le verrouillage de l'arme dans la gaine peut être totalement automatique si le verrou à commande verticale le permet et fonctionne correctement ;
- couvercle à rebord et verrou de pontet simplifié à commande latérale : grande sécurité, mouvement naturel et instinctif en une seule phase et uniquement avec le pouce, rapidité d'action ; tout le système est concentré dans la partie interne de la gaine. Le verrouillage de l'arme dans la gaine est toujours automatique à 100% ;
- couvercle muni d'un verrou de couvercle : l'ensemble du système de sécurité, fermeture et verrouillage, totalement automatique, est centralisé sur le mécanisme du système de pivot et ressort du couvercle ;
- les trois combinaisons précédentes : "couvercle à rebord et verrou de pontet à commande verticale" et "couvercle à rebord et verrou de pontet simplifié" et "couvercle muni d'un verrou de couvercle" offrent en outre l'avantage de ne présenter absolument aucune contradiction psycho-motrice au niveau de l'index qui est réservé exclusivement à la détente de l'arme ; à cet égard, le système d'ouverture du couvercle par le pouce semble supérieur au système utilisant l'angle métacarpien-phalangien de l'index et du pouce, ainsi que la roulette. En effet l'index est le doigt qui va directement commander la mise à feu et qui est donc la dernière interface entre le cerveau du tireur et l'arme. L'expérience montre que l'utilisation de l'index à une autre tâche dans le processus conduisant au tir peut, dans la situation de stress qui est toujours présente, provoquer une confusion mentale ou un confusion dans l'acquis d'entraînement. L'angle métacarpien-phalangien pouce/index qui appuie sur la roulette est fort proche de l'index, surtout au niveau de la représentation de son positionnement spatial. Il pourrait ainsi en résulter, sous un stress violent, une confusion passagère dans la coordination de l'index et du cerveau ;
- chaque niveau précité de sécurité peut être combiné avec la présence d'une lanière.

## Revendications

1. Dispositif automatique de sécurité et de rétention pour gaine d'arme, de préférence une arme de poing, ladite gaine comprenant un corps (1) muni d'un côté externe (2) et d'un côté interne (3), ledit dispositif comprenant un couvercle de sécurité et de rétention (5) :
- reliant par le dessus le côté externe (2) et le côté interne (3) du corps de gaine ;
- situé, en position fermée, essentiellement dans l'axe vertical de la gaine ;
- pivotant vers l'avant, lorsque le porteur introduit l'arme dans la gaine ou lorsqu'il dégaine l'arme, d'une position fermée vers une position ouverte, autour d'un axe imaginaire, perpendiculaire à l'axe vertical de la gaine et sécant avec lesdits côtés externe (2) et interne (3) ;
- pivotant ensuite automatiquement autour du même axe en retour vers sa position fermée sous l'effet d'une force de rappel, lorsque l'arme est complètement réintroduite dans la gaine, retenant et sécurisant par là ladite arme ou encore lorsqu'elle est sortie de la gaine ;
- présentant, en vue de son ouverture lors du dégainage de l'arme par le porteur, une extension sise sur le côté arrière du couvercle configurée pour entrer en contact avec la face latérale externe de la main (10) du porteur comprenant la face latérale externe de son index et la zone comprise dans l'angle métacarpien-phalangien de l'index et du pouce ;
- présentant en outre une forme et une configuration telles que, spontanément, lors du rengainage, le mouvement normal de l'arme pour cette action provoque l'ouverture dudit couvercle (5) ;
**caractérisé en ce que** l'extension comprend une roulette (6) facilitant le glissement de la main contre le couvercle.

2. Dispositif automatique de sécurité et de rétention pour gaine d'arme, de préférence une arme de poing, ladite gaine comprenant un corps (1) muni d'un côté externe (2) et d'un côté interne (3), ledit dispositif comprenant un couvercle de sécurité et de rétention (5) :
- reliant par le dessus le côté externe (2) et le côté interne (3) du corps de gaine ;
- situé, en position fermée, essentiellement dans l'axe vertical de la gaine :
- pivotant vers l'avant, lorsque le porteur introduit l'arme dans la gaine ou lorsqu'il dégaine l'arme, d'une position fermée vers une position ouverte, autour d'un axe imaginaire, perpendiculaire à l'axe vertical de la gaine et sécant avec lesdits côtés externe (2) et interne (3) ;
- pivotant ensuite automatiquement autour du même axe en retour vers sa position fermée sous l'effet d' une force de rappel, lorsque l'arme est complètement réintroduite dans la gaine, retenant et sécurisant par là ladite arme ou encore lorsqu'elle est sortie de la gaine ;
- présentant, en vue de son ouverture lors du dégainage de l'arme par le porteur, une extension sise sur le côté arrière du couvercle configurée pour entrer en contact ergonomiquement et anatomiquement avec au moins une partie de la main du porteur ;
- présentant en outre une forme et une configuration telles que, spontanément, lors du rengainage, le mouvement normal de l'arme pour cette action provoque l'ouverture dudit couvercle (5) ;
**caractérisé en ce que** l'extension comprend un rebord (7, 7A) sis sur le côté arrière interne du couvercle (5) offrant un point d'appui ergonomique au pouce du porteur pour faire pivoter le couvercle vers l'avant.

3. Dispositif selon la revendication 2, **caractérisé en ce que** le rebord (7, 7A) comporte des échancrures ou est formé de telle sorte qu'il permet l'adaptation à la forme de l'arme et/ou de ses organes de visée.

4. Dispositif selon l'une quelconque des revendications précédentes, **caractérisé en ce que** la fixation à l'intersection de l'axe imaginaire avec lesdits côtés de la gaine est réalisée soit d'un côté par un mécanisme de pivot et de ressort et de l'autre côté par un mécanisme de pivot, soit par deux mécanismes de pivot et de ressort sur les deux côtés du corps de la gaine.

5. Dispositif selon la revendication 4, **caractérisé en ce qu'**il comprend une première pièce (51) solidaire du couvercle (5) et pivotante autour d'un axe de pivotement (55) par rapport à une seconde pièce fixe (57) attachée au côté du corps (1) de la gaine, le rappel du couvercle étant assuré par un ressort (54) attaché d'une part à une goupille (53) solidaire de la première pièce (51) et d'autre part à une goupille (56) solidaire de la seconde pièce (57), la goupille (53) étant logée dans un emplacement d'attache du ressort (52,58).

6. Dispositif selon la revendication 5, **caractérisé en ce que**, soit le plan de la face interne, c'est-à-dire à l'opposé du porteur, de la pièce pivotante (51) coïncide avec le côté correspondant du corps de la gaine (1), soit le mécanisme de pivot et de ressort comporte un fond propre (X1) sur lequel est fixée la seconde pièce (57) et dont le bord externe, c'est-à-dire orienté vers le porteur, coïncide avec le plan de la face interne de la pièce pivotante (51).

7. Dispositif selon l'une quelconque des revendications 1 à 6, **caractérisé en ce qu'**il comporte en outre, en guise de sécurité additionnelle, un verrou de pontet (8) à commande verticale, par exemple de type à manette-poussoir et effectif selon un axe à 90° par rapport à cette manette, actionnable par le pouce du porteur.

8. Dispositif selon l'une quelconque des revendications 1 à 6, **caractérisé en ce qu'**il comporte en outre, en guise de sécurité additionnelle, un verrou de pontet à commande latérale (80), normalement en position verrouillée, logé au niveau d'une jonction arrière de la gaine et déverrouillable par action du pouce du porteur vers son corps.

9. Dispositif selon la revendication 5 ou 6, **caractérisé en ce qu'**il comporte en outre, en guise de sécurité additionnelle, un verrou de couvercle (80A) comprenant une manette-tige (87A) maintenue par un ressort-lame (85A), disposé au niveau de la face externe de la pièce pivotante (51) du mécanisme de pivot et de ressort du couvercle (5), de manière telle que :
- l'extrémité supérieure de la manette (87A) est terminée par une patte (7A) actionnable par le pouce du porteur vers son corps pour déverrouiller le dispositif ;
- la manette (87A) est fixée à son extrémité inférieure sur un axe (89A) lui permettant de pivoter transversalement au niveau de l'extrémité inférieure de la face latérale arrière de la pièce pivotante (51) ;
- le ressort-lame (85A) est riveté ou clipsé à ses points de fixation, d'un côté, sur la manette (87A) en dessous de la patte (7A) et, de l'autre côté, sur la face latérale avant de la pièce pivotante (51) ;
- sans intervention du porteur, la manette (87A) est normalement maintenue en position de verrouillage par le ressort-lame (85A) et
- la patte (7A) du verrou (80A) est dessinée et configurée pour provoquer spontanément le déverrouillage de la manette (87A) par le seul passage de l'arme qui est remise dans la gaine.

10. Dispositif selon la revendication 8, **caractérisé en ce que** le verrou de pontet latéral (80) comprend un bras de levier (87) terminé extérieurement par une patte actionnable par le porteur, dont le point d'appui se trouve à l'extrémité inférieure du verrou, le verrou proprement dit comprenant une protubérance cylindrique tronquée (88) capable de pénétrer dans la gaine à l'intérieur du pontet de l'arme, lorsque celle-ci est introduite complètement dans la gaine et un ressort de rappel (85) maintenant au repos le verrou contre la paroi interne de la gaine, ladite protubérance (88) se situant alors saillante à l'endroit de l'intérieur du pontet.

11. Dispositif selon l'une quelconque des revendications 7 à 10, **caractérisé en ce qu'**il comporte en outre une lanière de sécurité faisant pont, une fois fixée, entre les deux côtés précités (2,3) de la gaine ou sur un des côtés de la gaine (2,3) d'une part et sur le couvercle (5) et/ou sur le verrou (8, 80, 80A) d'autre part.

12. Dispositif selon la revendication 11, **caractérisé en ce que** la lanière est fixée soit de façon permanente d'un côté de la gaine et de façon amovible par un bouton à pression de l'autre côté, sur le couvercle (5) et/ou sur le verrou (8, 80, 80A), soit de façon amovible par un bouton à pression de chaque côté.

13. Dispositif selon l'une quelconque des revendications précédentes, **caractérisé en ce que** le couvercle (5) couvre au moins partiellement le chien et/ou la crosse de l'arme et/ou des organes de visée arrière de l'arme, éventuellement également sur la partie avant de la gaine, en particulier des parties visibles dans l'obscurité desdits organes.

14. Gaine pour arme de poing comprenant un dispositif automatique de sécurité et de rétention selon l'une quelconque des revendications précédentes.

## Claims

1. Automatic security and retention device for a gun holster, preferably for a handgun, said holster comprising a body (1) provided with an outer side (2) and an inner side (3), said device comprising a security and retention cover (5):
- connecting the outer side (2) and the inner side (3) above the body of the holster;
- located, in the closed position, essentially in the vertical axis of the holster;
- pivoting forwards when the holder puts the gun in the holster or when he draws the gun, from a closed position to an open position, around an imaginary axis that is perpendicular to the vertical axis of the holster and cuts said outer side (2) and inner side (3);
- then automatically pivoting around the same axis back to its closed position as a result of a return force, when the gun is fully returned into the holster, hence retaining and securing said gun, or even when it is drawn out of the holster;
- having, with a view to its opening when the gun is drawn by the holder, an extension located on the back side of the cover designed to come into contact with the outer lateral side of the holder's hand (10) comprising the outer lateral side of his index finger and the area within the metacarpal-phalanges angle of the index finger and the thumb;
- also having a shape and a design such that, when the gun is put back into the holster, the normal motion of the gun for this action spontaneously causes said cover (5) to open;
**characterised in that** the extension comprises a wheel (6) assisting the hand to slide against the cover.

2. Automatic security and retention device for a gun holster, preferably for a handgun, said holster comprising a body (1) provided with an outer side (2) and an inner side (3), said device comprising a security and retention cover (5):
- connecting the outer side (2) and the inner side (3) above the body of the holster;
- located, in the closed position, essentially in the vertical axis of the holster;
- pivoting forwards when the holder puts the gun in the holster or when he draws the gun, from a closed position to an open position, around an imaginary axis that is perpendicular to the vertical axis of the holster and cuts said outer side (2) and inner side (3) ;
- then automatically pivoting around the same axis back to its closed position as a result of a return force, when the gun is fully returned into the holster, hence retaining and securing said gun, or even when it is drawn from the holster;
- having, with a view to its opening when the gun is drawn by the holder, an extension located on the back side of the cover designed to come into contact ergonomically and anatomically with at least one part of the holder's hand;
- also having a shape and a design such that when it is put back in the holster, the normal motion of the gun for this action spontanesouly causes said cover (5) to open;
**characterised in that** the extension comprises a rim (7, 7A) on the inner back side of the cover (5) offering an ergonomic support to the holder's thumb in order to pivot the cover forwards.

3. Device according to Claim 2, **characterised in that** the rim (7, 7A) has cut-outs or is shaped in such a way that it can be adapted to the shape of the gun and/or its sighting mechanisms.

4. Device according to any one of the preceding claims, **characterised in that** the attachment at the intersection of the imaginary axis with said sides of the holster is provided either on one side by a spindle and spring mechanism and by a spindle mechanism on the other side, or by spindle and spring mechanisms on both sides of the body of the holster.

5. Device according to Claim 4, **characterised in that** it comprises a first part (51) mounted on the cover (5) and pivoting around a rotation axis (55) relative to a second fixed part (57) attached to the side of the body (1) of the holster, the return of the cover being ensured by a spring (54) attached at one end by a pin (53) fixed to the first part (51) and at the other end by a pin (56) fixed to the second part (57), the pin (53) being lodged at an attachment point of the spring (52, 58).

6. Device according to Claim 5, **characterised in that** either the plane of the inner side, i.e. opposite the holder, of the pivoting part (51) coincides with the corresponding side of the body of the holster (1), or the spindle and spring mechanism has a separate bottom (X1) to which the second part (57) is attached and whose outer edge, i.e. towards the holder, coincides with the plane of the inner side of the pivoting part (51).

7. Device according to any one of Claims 1 to 6, **characterised in that** it also comprises, by way of additional security, a triggerguard lock (8) with vertical control, for example of the push lever type and which is effective along an axis at 90° relative to this lever and which can be activated by the holder's thumb.

8. Device according to any one of Claims 1 to 6, **characterised in that** it also comprises, by way of additional security, a triggerguard lock with lateral control (80) normally in the locked position, positioned at the level of a back junction of the holster and unlockable by the movement of the holder's thumb towards his body.

9. Device according to Claim 5 or 6, **characterised in that** it also comprises, by way of additional security, a cover lock (80A) comprising a rod lever (87A) retained by a leaf spring (85A) positioned on the outer side of the pivoting part (51) of the spindle and spring mechanism of the cover (5) such that:
- the upper end of the lever (87A) ends in a tongue (7A) that can be operated by a movement of the holder's thumb towards his body in order to unlock the device;
- the lever (87A) is attached at its lower end to an axis (89A) allowing it to pivot transversally at the lower end of the back lateral side of the pivoting part (51);
- the leaf spring (85A) is riveted or clipped to its attachment points, on one side to the lever (87A) below the tongue (7A) and, on the other side, on the front lateral side of the pivoting part (51);
- without the holder's intervention, the lever (87A) is normally retained in locked position by the leaf spring (85A); and
- the tongue (7A) of the lock (80A) is designed and configured so as to spontaneously cause unlocking of the lever (87A) by the simple motion of the gun when it is returned to the holster.

10. Device according to Claim 8, **characterised in that** the lateral triggerguard lock (80) comprises a lever arm (87) outwardly ending in a tongue that can be operated by the holder, whose support is at the lower end of the lock, the bolt itself having a truncated cylindrical protrusion (88) that can penetrate the holster inside the triggerguard of the gun, when it is fully put into the holster and a return spring (85) holding the bolt at rest against the inner wall of the holster, said protrusion (88) then being located standing out inside the triggerguard.

11. Device according to any one of Claims 7 to 10, **characterised in that** it also comprises a security strap that connects, once attached, the two above-mentioned sides (2,3) of the holster or one of the sides of the holster (2,3) at one end and the cover (5) and/or the lock (8,80,80A) at the other end.

12. Device according to Claim 11, **characterised in that** the strap is attached to the cover (5) and/or to the lock (8,80,80A) either permanently on one side of the holster and removably by a press stud on the other side, or removably by a press stud on each side.

13. Device according to any one of the preceding claims, **characterised in that** the cover (5) covers at least partially the hammer and/or the butt of the gun, and/or the rear sighting mechanisms of the gun, and possibly also the front part of the holster, in particular the parts of said mechanisms that are visible in the dark.

14. Holster for handgun comprising an automatic security and retention device according to any one of the preceding claims.

## Patentansprüche

1. Automatische Sicherheits- und Rückhaltevorrichtung für das Holster einer Waffe, vorzugsweise einer Handfeuerwaffe, wobei das besagte Holster ein Gehäuse (1) mit einer äußeren Seite (2) und einer inneren Seite (3) umfasst; die besagte Vorrichtung umfasst einen Sicherheits- und Rückhaltedeckel (5):
- der die äußere Seite (2) und die innere Seite (3) des Holstergehäuses von oben miteinander verbindet,
- der sich in geschlossener Stellung im Wesentlichen in der senkrechten Achse des Holsters befindet,
- der, wenn der Träger die Waffe in das Holster steckt oder die Waffe aus dem Holster zieht, nach vorne von einer geschlossenen Stellung in eine offene Stellung um eine virtuelle Achse schwenkt, die senkrecht zur senkrechten Achse des Holsters steht und die äußere (2) und innere Seite (3) schneidet,
- der anschließend aufgrund einer Rückstellkraft automatisch um dieselbe Achse zurück in seine geschlossene Stellung schwenkt, wenn die Waffe wieder vollständig in das Holster eingeführt ist und so die besagte Waffe zurückhält und sichert; das gleiche gilt, wenn die Waffe aus dem Holster genommen ist,
- der zu seinem Öffnen zum Herausziehen der Waffe durch den Träger eine Erweiterung auf der Rückseite des Deckels besitzt, die so gestaltet ist, dass sie mit der seitlichen Außenseite der Hand (10) des Trägers, die die seitliche Außenseite seines Zeigefingers und den Bereich zwischen dem Metacarpo-Phalangeal-Gelenk des Zeigefingers und des Daumens umfasst, in Kontakt kommt,
- der außerdem eine solche Form und Konfiguration aufweist, dass die normale Bewegung der Waffe beim erneuten Hineinstecken in das Holster spontan die Öffnung des besagten Deckels (5) auslöst,
**dadurch gekennzeichnet, dass** die Erweiterung eine Rolle (6) umfasst, die das Gleiten der Hand auf dem Deckel erleichtert.

2. Automatische Sicherheits- und Rückhaltevorrichtung für das Holster einer Waffe, vorzugsweise einer Handfeuerwaffe, wobei das besagte Holster ein Gehäuse (1) mit einer äußeren Seite (2) und einer inneren Seite (3) umfasst; die besagte Vorrichtung umfasst einen Sicherheits- und Rückhaltedeckel (5):
- der die äußere Seite (2) und die innere Seite (3) des Holstergehäuses von oben miteinander verbindet,
- der sich in geschlossener Stellung im Wesentlichen in der senkrechten Achse des Holsters befindet,
- der, wenn der Träger die Waffe in das Holster steckt oder die Waffe aus dem Holster zieht, nach vorne von einer geschlossenen Stellung in eine offene Stellung um eine virtuelle Achse schwenkt, die senkrecht ur senkrechten Achse des Holsters steht und die äußere (2) und innere Seite (3) schneidet,
- der anschließend aufgrund einer Rückstellkraft automatisch um dieselbe Achse zurück in seine geschlossene Stellung schwenkt, wenn die Waffe wieder vollständig in das Holster eingeführt ist und so die besagte Waffe zurückhält und sichert; das gleiche gilt, wenn die Waffe aus dem Holster genommen ist,
- der zu seiner Öffnung zum Herausziehen der Waffe durch den Träger eine Erweiterung auf der Rückseite des Deckels besitzt, die so gestaltet ist, dass sie mit wenigstens einem Teil der Hand des Trägers ergonomisch und anatomisch in Kontakt kommt,
- der außerdem eine solche Form und Konfiguration aufweist, dass die normale Bewegung der Waffe beim erneuten Hineinstecken in das Holster spontan die Öffnung des besagten Deckels (5) auslöst,
**dadurch gekennzeichnet, dass** die Erweiterung eine Kante (7, 7A) umfasst, die sich innen auf der Rückseite des Deckels (5) befindet und dem Daumen des Trägers einen ergonomischen Halt bietet, um den Deckel nach vorne zu schwenken.

3. Vorrichtung nach Anspruch 2, **dadurch gekennzeichnet, dass** die Kante (7, 7A) Aussparungen umfasst oder so geformt ist, dass sie die Anpassung an die Form der Waffe und/oder ihrer Zielorgane ermöglicht.

4. Vorrichtung nach einem der vorstehenden Ansprüche, **dadurch gekennzeichnet, dass** die Befestigung an der Überschneidung der virtuellen Achse und den besagten Seiten des Holsters entweder auf der einen Seite durch einen Schwenk- und Federmechanismus und auf der anderen Seite durch einen Schwenkmechanismus erfolgt, oder durch zwei Schwenk- und Federmechanismen auf beiden Seiten des Holstergehäuses.

5. Vorrichtung nach Anspruch 4, **dadurch gekennzeichnet, dass** sie ein erstes Teil (51) umfasst, das mit dem Deckel (5) verbunden ist und in Bezug auf ein zweites festes Teil (57), das an der Seite des Holstergehäuses (1) befestigt ist, um eine Schwenkachse (55) schwenkbar ist, wobei der Rückzug des Deckels durch eine Feder (54) ausgelöst wird, die auf der einen Seite an einem Stift (53) befestigt ist, der mit dem ersten Teil (51) verbunden ist, und auf der anderen Seite an einem Stift (56) befestigt ist, der mit dem zweiten Teil (57) verbunden ist, wobei sich der Stift (53) in einer Befestigungsaufnahme der Feder (52, 58) befindet.

6. Vorrichtung nach Anspruch 5, **dadurch gekennzeichnet, dass** entweder die Ebene der Innenseite des Schwenkteils (51), das heißt gegenüber vom Träger, der entsprechenden Seite des Holstergehäuses (1) entspricht, oder der Schwenk- und Federmechanismus einen eigenen Boden (X1) aufweist, auf dem das zweite Teil (57) befestigt ist und dessen - dem Träger zugewandter - Außenrand mit der Ebene der Innenseite des Schwenkteils (51) zusammenfällt.

7. Vorrichtung nach einem der Ansprüche 1-6, **dadurch gekennzeichnet, dass** sie außerdem als zusätzliche Sicherheit einen senkrecht zu bedienenden Abzugsbügelriegel (8) umfasst, zum Beispiel vom Typ Druckgriff, der gemäß einer Achse wirkt, die mit dem Griff einen Winkel von 90° bildet, und der durch den Daumen des Trägers betätigt werden kann.

8. Vorrichtung nach einem der Ansprüche 1-6, **dadurch gekennzeichnet, dass** sie außerdem als zusätzliche Sicherheit einen seitlich zu bedienenden Abzugsbügelriegel (80) umfasst, der normalerweise in verriegelter Stellung ist und der bei einer hinteren Verbindungsstelle des Holsters positioniert ist und durch Betätigung mit dem Daumen des Trägers in Körperrichtung entriegelt werden kann.

9. Vorrichtung gemäß Anspruch 5 oder 6, **dadurch gekennzeichnet, dass** sie außerdem als zusätzliche Sicherheit einen Deckelriegel (80A) umfasst, der aus einen Stifthebel (87A) besteht, der durch eine Blattfeder (85A) gehalten wird und sich an der Außenseite des Schwenkteils (51) des Schwenk- und Federmechanismus des Deckels (5) befindet, so dass:
- das obere Ende des Hebels (87A) in einer Lasche (7A) endet, die vom Daumen des Trägers zu seinem Körper hin betätigt werden kann, um die Vorrichtung zu entriegeln,
- der Hebel (87A) an seinem inneren Ende an einem Bolzen (89A) befestigt ist, der es ihm ermöglicht, in Höhe des inneren Endes der hinteren Seitenfläche des Schwenkteils (51) quer zu schwenken,
- die Blattfeder (85A) an ihren Befestigungspunkten auf der einen Seite an den Hebel (87A) unter der Lasche (7A) und auf der anderen Seite an die vordere Seitenfläche des Schwenkteils (51) genietet oder geklipst ist,
- der Hebel (87A) ohne Betätigung durch den Träger normalerweise durch die Blattfeder (85A) in der Verriegelungsstellung gehalten wird und
- die Lasche (7A) des Riegels (80A) so gestaltet und konfiguriert ist, dass sie die spontane Entriegelung des Hebels (87A) allein durch das Durchschieben der Waffe, die zurück in das Holster geschoben wird, auslöst.

10. Vorrichtung nach Anspruch 8, **dadurch gekennzeichnet, dass** der seitliche Abzugsbügelriegel (80) einen Hebelarm (87) umfasst, der außen in einer vom Träger zu betätigenden Lasche endet, dessen Auflagepunkt sich am inneren Ende des Riegels befindet, wobei der eigentliche Riegel eine abgestumpfte, zylindrische Ausbauchung (88) umfasst, die in das Holster ins Innere des Abzugsbügels der Waffe eindringen kann, wenn diese vollständig in das Holster eingesteckt wird, sowie eine Rückzugsfeder (85), die den Riegel in Ruhestellung gegen die Innenwand des Holsters drückt, wobei die besagte Ausbauchung (88) dann ins Innere des Abzugsbügels hineinragt.

11. Vorrichtung nach einem der Ansprüche 7-10, **dadurch gekennzeichnet, dass** sie außerdem einen Sicherheitsriemen umfasst, der, wenn er befestigt ist, eine Brücke zwischen den beiden vorstehend erwähnten Seiten (2, 3) des Holsters oder einer der Seiten des Holsters (2, 3) einerseits und dem Deckel (5) und/oder dem Riegel (8, 80, 80A) andererseits bildet.

12. Vorrichtung nach Anspruch 11, **dadurch gekennzeichnet, dass** der Riemen entweder dauerhaft auf einer Seite des Holsters und auf der anderen Seite, auf dem Deckel (5) und/oder auf dem Riegel (8, 80, 80A) abnehmbar durch einen Druckknopf befestigt ist, oder auf jeder Seite abnehmbar durch einen Druckknopf befestigt ist.

13. Vorrichtung nach einem der vorstehenden Ansprüche, **dadurch gekennzeichnet, dass** der Deckel (5) den Hahn und/oder den Kolben der Waffe und/oder der hinteren Zielorgane der Waffe wenigstens teilweise abdeckt, eventuell auch im vorderen Teil des Holsters, insbesondere die in der Dunkelheit sichtbaren Teile dieser Organe.

14. Holster für Handfeuerwaffe mit einer automatischen Sicherheits- und Rückhaltevorrichtung nach einem der vorstehenden Ansprüche.
